# EUROPÄISCHE PATENTSCHRIFT

(11) **EP 0 144 799 B1**
(45) Veröffentlichungstag und Bekanntmachung des Hinweises auf die Patenterteilung: **13.05.1987**
(21) Anmeldenummer: 84113549.4
(22) Anmeldetag: 09.11.1984
(51) Int. Cl.: H01H 71/52

(54) **Leitungsschutzschalter**
Protection switch
Disjoncteur

(30) Priorität: 24.11.1983 DE 3342469
(43) Veröffentlichungstag der Anmeldung: 19.06.1985
(73) Patentinhaber: BROWN, BOVERI & CIE Aktiengesellschaft, 68309 Mannheim (DE)
(72) Erfinder: Goehle, Rolf, Ing. grad., D-6906 Leimen (DE); Runtsch, Erhard, Ing. grad., D-6944 Hemsbach (DE); Schmitt, Volker, D-6901 Bammental (DE); Velten, Walter, Ing. grad., D-6830 Schwetzingen (DE); Greefe, Klaus, Dipl.-Ing., D-6901 Wilhelmsfeld (DE)
(74) Vertreter: Kempe, Wolfgang

## Beschreibung

Die Erfindung betrifft einen Leitungsschutzschalter gemäss dem Oberbegriff des Anspruches 1.

Derartige Leitungsschutzschalter werden in grosser Vielfalt eingesetzt, und ihr Schalt- und Wirkungsprinzip ist bis heute im wesentlichen unverändert beibehalten worden. Bei der Entwicklung neuer Schaltgeräte stellen sich zwei Aufgaben, die eng miteinander verknüpft sind: Man versucht, die Baugrösse zu verkleinern, ohne dabei aber eine Leistungseinbusse hinnehmen zu müssen, oder aber man behält die Baugrösse bei oder verringert sie nur geringfügig und versucht, die Schaltleistung zu vergrössern. Im Prinzip kommt es dabei darauf an, die Lichtbogenlöscheinrichtung in Form eines Lichtbogenlöschblechpaketes möglichst gross, d.h. mit möglichst vielen Löschblechen, auszuführen, und die Baugrösse des Schaltschlosses zu verkleinern, wenn man bei erhöhter Leistung die gleiche Bauhöhe bzw. Baugrösse erreichen will.

Bei derAusführung nach den Unterlagen des DE-U-7 500 060 ist dies nur bedingt gelungen; das Schaltschloss nimmthöhenmässig wenig Raum ein; dies ist aber damit erkauft worden, dass ein Teil des Schaltschlosses praktisch mit in die Löschkammern hineinragt.

Aus der DE-A-2 943 695 ist ein Schaltschloss bekannt geworden, dessen Bauhöhe ebenfalls relativ gering ist; hierbei kommt noch als Vorteil hinzu, dass das Schaltschloss zusammen mit dem beweglichen Kontakthebel zwischen zwei eine Einheit bildenden Platinen angeordnet ist, die Baugrösse ist ähnlich dem Schalter gemäss dem DE-U-7 500 060.

Eine Vergrösserung der Schaltleistung bei gleicher Bauhöhe wurde gemäss der EP-A-0 009 156 durch eine zusätzliche Blasschleife im Bereich der Kontaktstelle erreicht, nicht aber durch eine geeignete Zuordnung des Schaltschlosses zu dem Lichtbogenlöschblechpaket.

Aus der CH-A-483 114 ist ein Schaltschloss bekannt geworden, das eine gedrungene Bauweise aufweist, so dass es auf kleinem Raum untergebracht werden kann. Wegen der Zuordnung der einzelnen Hebelelemente zueinander benötigt dieses Schaltschloss dennoch relativ viel Raum, und zwar insbesondere wegen eines Getriebezuges zwischen dem Kontakthebel und dem Schalthebel und des Klinkenhebels.

Ein Leitungsschutzschalter der eingangs genannten Art ist z.B. aus der DE-A-3 226 820 bekannt geworden. Dessen Zwischenhebel verläuft etwa senkrecht zur Bewegungsrichtung des Magnetankers, weswegen der Klinkenhebel und damit das Langloch ebenfalls quer zur Bewegungsrichtung des Magnetankers verläuft. Die niedrige Bauweise bedingt dann, dass Teile des Schaltschlosses und der thermische Auslöser im Bereich der Kontaktstelle zu liegen kommen.

Aufgabe der Erfindung ist es, einen Leitungsschutzschalterder eingangs genannten Art zu schaffen, bei dem trotz erhöhter Leistung die Bauhöhe nicht grösser geworden und bei dem eine räumliche Trennung wichtiger Schaltschlossteile und des thermischen Auslösers von der Kontaktstelle ermöglicht ist.

Diese Aufgabe wird erfindungsgemäss gelöst durch die kennzeichnenden Merkmale des Anspruches 1.

Bei der erfindungsgemässen Ausführung wird die Bauhöhe des Schalters im wesentlichen durch das Lichtbogenlöschblechpaket und durch die Baugrösse des Magnetauslösers bestimmt. Die Höhe des Schaltschlosses ist gering gehalten, weil praktisch alle das Schaltschloss bildenden Teile bzw. Komponenten annähernd parallel zur vorderen, den Schaltknebel enthaltenden Frontwand ausgerichtet sind:
Der Zwischenhebel zwischen dem Kontakthebel und dem Klinkenhebel bzw. Schaltknebel verschiebt sich im wesentlichen parallel zur Frontplatte in seiner eigenen Längserstreckung aufgrund der erfindungsgemässen Anordnung des Langloches; dies hat zur Folge, dass der Klinkenhebel im wesentlichen eine Längserstreckung ebenfalls parallel zur Frontwand aufweist, wodurch die Erstreckung des Klinkenhebels quer zu dieser Richtung sehr klein gehalten werden kann. Im Gegensatz hierzu verlaufen die Verbindungslinie zwischen Verklinkungsstelle und Lagerpunkt des Klinkenhebels ebenso wie das Langloch bei dem Schalter der DE-A-3 226 820 deutlich schräg, ca. unter einem Winkel von 45°, zur vorderen Frontwand.

Durch die Auflagerung des Auslösehebels am Schaltknebel kann eine zusätzliche Lagerstelle für den Auslösehebel eingespart werden, so dass auch hierdurch eine Verkleinerung der Höhe des Schaltschlosses in Richtung quer zur Frontwand erreicht werden kann.

Wichtig für die geringe Bauhöhe ist der Verlauf des Zwischenhebels, der den Kontakthebel antreibt; bei dem Schalter der DE-A-3 226 820 verläuft er vor dem Magnetanker senkrecht dazu, wogegen er bei dem erfindungsgemässen Schalter oberhalb des Magnetauslösers parallel zur vorderen Frontwand liegt.

Zusätzlich hat einen wesentlichen Einfluss auf die Bauhöhe die Führung des Übertragungsschiebers zur Übertragung der Bewegung des Schlagankers und des Thermobimetalls auf den Auslösehebel gemäss Anspruch 2.

Damit verläuft die Bewegung aller das Schaltschloss bildenden Teile und der damit in Verbindung stehenden notwendigen Komponenten im wesentlichen parallel zur vorderen Frontwand und auch parallel zur Längsachse des Magnetjoches bzw. Bewegungsrichtung des Magnetankers. Diejenigen Teile, die quer dazu verlaufen, sind der vor dem Magnetjoch senkrecht zu dessen Mittelachse liegende Kontakthebel und das auf der gegenüberliegenden Seite des Magnetauslösers ebenfalls annähernd quer zur Mittelachse des Magnetauslösers verlaufende Thermobimetall. Damit ist das Magnetjoch auf der einen Seite vom Kontakthebel, darüberliegend vom Schaltschloss und auf der anderen Seite vom Thermobimetall umgeben; alle diese Teile verlaufen U-förmig um das Magnetjoch und das Lichtbogenlöschblechpaket herum.

Aufgrund der erfindungsgemässen Ausgestaltung also war es erstmals möglich, das Lichtbogenlöschblechpaket möglichst gross und das Schaltschloss möglichst klein zu bauen und zwar bezogen auf eine Richtung quer zur vorderen Frontwand. Die Baugrösse bzw. -höhe quer zur vorderen Frontwand des Gehäuses ist bestimmend, da diese Baugrösse das Einbaumass des Schalters bestimmt. Die Lichtbogenlöschblecheinheit oder das Lichtbogenlöschblechpaket nimmt annähernd die Hälfte des Innenraumes des Gehäuses in der Richtung ein, die senkrecht zur Frontwand verläuft, wogegen das Schaltschloss eine Höhe von weniger als 25% dieser lichten Höhe des Gehäuses erfordert.

Zusätzlich ist noch zu sagen, dass das Schaltschloss in seiner Gesamtheit vorgefertigt werden kann, so dass es, eine Einheit bildend, einfach in das Gehäuse einsetzbar ist. Dies wird erreicht durch die Ausgestaltung gemäss Anspruch 4.

Eine Vereinfachung der Montage des thermischen Auslösers ist aus den kennzeichnenden Merkmalen der Ansprüche 5 und 6 zu ersehen, wobei zusätzlich noch gemäss Anspruch 6 die Justierung mit integriert ist, was zu einer Vereinfachung bei der Justierung führt.

Weitere Ausgestaltungen und Verbesserungen sind den weiteren Unteransprüchen zu entnehmen.

Anhand der Zeichnung, in der ein Ausführungsbeispiel eines erfindungsgemässen Schalters dargestellt ist, soll die Erfindung näher erläutert und beschrieben werden.

Es zeigt:
Fig. 1 eine Einsicht in einen erfindungsgemässen Schalter,
Fig. 2 ein Detail des Schalters nach Fig. 1.

In einem Gehäuse 10, das in Schmalbauweise und sockelförmig ausgebildet ist, befinden sich an den Schmalseiten im Sockel Klemmen 11 und 12. Die der Klemme 12 zugehörige Anschlussfahne 13 verlängert sich ins Innere des Gehäuses 10 in eine Abwinkelung 14, an der eine Litze 15 befestigt ist. Das andere Ende der Litze 15 ist an einem Kontakthebel 16 befestigt, derals Doppelarmhebel ausgebildet ist. An dem Doppelarm-Kontakthebel 16 isteine Abkantung 16a angeformt, in der ein Langloch 18 mit seiner Längserstreckung etwa quer zur Längserstreckung des Kontakthebels 16, durch das eine an zwei Platinen 19 angebrachte Achse 17 hindurchgreift und so den Kontakthebel 16 führt, eingebracht ist. In der Fig. 1 ist nur die hintere Platine teilweise und die vordere Platine nur links von einer Platinenhalterung (siehe unten) zu sehen. Die Platinen 19 sind, wie aus der Fig. 1 strichliert gekennzeichnet ersichtlich, in der Kontur L-förmig ausgebildet; der längere Schenkel 20 der Platine 19 trägt, was nicht dargestellt ist, die Achse 21 eines bewegbaren Schaltknebels 22, wogegen der kurze Schenkel 23 die Achse 17 trägt. Die eine untere Platine ist in sich L-förmig abgekantet, wobei auf der Kante des Schenkels, der senkrecht zur Zeichenebene vorspringt, Zapfenvorsprünge 24 vorgesehen sind, die in Löcher 25 der anderen vorderen Platine eingreifen und dort mittels Verformungen 26 fixiert sind. An der hinteren Platine also, an der die Zapfenvorsprünge 24 angeformt sind, ist die vordere Platine befestigt. Beide Platinen umgeben gabelartig das gesamte Schaltschloss, dessen Aufbau weiter unten näher erläutert ist.

Der Kontakthebel 16 besitzt also einen ersten Arm 27, an dem das bewegliche Kontaktstück 28 und die Litze 15 befestigt sind; am anderen Arm 29 ist über eine Gelenkachse 30 ein Zwischenhebel 31 angelenkt, dessen freies Ende einen Steg 32 eines C-förmigen Bügels 33 umgreift bzw. führt, welcher Steg 32 zusätzlich in einem Langloch 34 in einem Klinkenhebel 35 geführt ist. Der Klinkenhebel 35 ist dabei an der Stelle 36 drehbar ortsfest aufgelagert. Der andere Steg des aus Draht bestehenden Bügels 33 durchgreift eine Bohrung 22a an einer Ausformung 22b des Schaltknebels 22.

Am Klinkenhebel 35 ist eine Nase 37 angebracht, die in eine Ausnehmung (nicht gezeigt) an einem Auslösehebel 38 eingreift und dort die Verklinkungsstelle mit diesem bildet. Der Auslösehebel 38 ist ebenfalls auf der Achse 21 drehbar gelagert.

Während der Zwischenhebel 31 und der Klinkenhebel 35 angenähert in einer Linie liegen, wobei die Gelenkachsen 30, 36, 32 und das Langloch 34 etwa miteinander fluchten und parallel zur Frontwand 10A des Gehäuses 10 verlaufen, ist der bewegliche Kontakthebei 16 senkrecht dazu angeordnet, ebenso der Auslösehebel 38.

Annähernd parallel zu dem Langloch 34 verläuft ein Übertragungsschieber 39, der in einer Nut 40 im Gehäuse 10 in seiner Längsrichtung verschiebbar geführt ist.

Annähernd senkrecht zu dem Schieber verläuft ein thermischer Auslöser 41 (Thermoauslöser 41) in Form eines Thermobimetalls und ein Doppelarmhebel (Übertragungshebel) 42, dessen Funktion weiter unten näher erläutert werden soll.

Unterhalb des Schaltschlosses ist ein Magnetauslöser 43 angeordnet, wobei die Achse des Magnetauslösers 43 ebenfalls parallel zur Frontwand 10A und zur Verbindungslinie der Gelenkachsen 30, 36, 32 und dem Langloch 34 sowie dem Schieber 39 verläuft.

Der an sich bekannte Magnetauslöser besitzt einen bewegbaren Magnetanker 44 und einen Magnetkern 45, wobei der Magnetkern 45 von einem Stössel 46 durchdrungen ist, der in einem Stösselkopf 47 endet, der beim Anziehen in Pfeilrichtung F auf den Arm 27 des Kontakthebels 16 aufschlägt und den Kontakthebel 16 öffnet. Auf der gegenüberliegenden Seite setzt sich der Magnetanker 44 fort in einen Zapfen 48 mit einer tellerartigen Erweiterung 49, die mit einem Schenkel des Übertragungshebels 42 zusammenwirkt; dieser Hebel 50 ist an dem Joch 51 des Magnetauslösers angelenkt. Das Joch 51 ist U-förmig ausgebildet, wobei der eine Schenkel des Joches 51 annähernd parallel zum Kontakthebel 16 verläuft. An dem gegenüberliegenden Jochschenkel 52, der den Magnetanker 44 umfasst, ist eine Verlängerung 53 angeformt, der selbst wieder U-förmig ausgebildet ist, an dessen unterem Steg 54 ein Steg 55 abgewinkelt ist, an dem der Thermoauslöser 41 befestigt ist. Die Verlängerung 53 und der Steg 55 sind Y-förmig gestaltet. Zwischen den beiden Schenkeln der U-förmigen Verlängerung 53 ist eine Justierschraube 56 angeordnet, deren Ende sich an der Innenfläche des linken Schenkels 57A abstützt, wogegen die Justierschraube 56 im anderen Schenkel 57 eingeschraubt ist. Beide Schenkel 57, 57A nehmen einen Mindestabstand ein, wenn die Justierschraube 56 ausgeschraubt ist. Die Schenkel 57, 57A werden durch die Justierschraube 56 auseinandergedrückt, und bei Verdrehen der Justierschraube 56 wird der Abstand zwischen den beiden Schenkeln 57 und 57A erweitert oder verringert, so dass auf diese Weise der Thermoauslöser justiert werden kann.

Am gegenüberliegenden Ende des thermischen Auslösers 41, das mit dem Übertragungsschieber 39 zusammenwirkt, ist eine Litze 58 befestigt, deren anderes Ende an einer Anschlussfahne 59 befestigt ist.

Unterhalb des Magnetauslösers 43 befindet sich ein Lichtbogenlöschblechpaket 60, das von einer ersten Lichtbogenleitschiene 61 und einem Lichtbogenleitblech 62 begrenzt ist. Das Lichtbogenleichtblech 61 setzt sich nach links fort in ein U-förmig gebogenes Horn 63, dessen freier Schenkel das feste Kontaktstück 64 trägt. Das Lichtbogenleichtblech 62 schliesst an die Anschlussfahne 13 an und ist bogenförmig ausgebildet, was eine Verbesserung des Lichtbogenlaufes bewirkt.

Bei einer Schalthandlung wird über den Magnetanker der Stösselkopf 47 des Stössels 46 in Pfeilrichtung F bewegt, wodurch der bewegliche Kontakthebel 16 in Öffnungsstellung verbracht wird. Gleichzeitig wird mittels der Erweiterung 49 des Magnetankers 44 und des Übertragungshebels 42 der Schieber 39 nach rechts bewegt, wodurch die Entklinkung an der Nase 37 gelöst und der Kontakthebel unter dem Druck der Feder 65 im Uhrzeigersinn verdreht wird. Dadurch wird über den Zwischenhebel 31 der Bügel 33 nach rechts bewegt, wodurch sich der Schaltknebel 22 entgegen dem Uhrzeigersinn in Ausschaltstellung verdreht, und der bewegliche Kontakthebel 16 in Offenstellung gehalten wird. Das Schaltschloss hat somit die Kontaktstellen bleibend geöffnet.

Wenn der Thermoauslöser 41 anspricht, beispielsweise bei einem Überstrom, dann biegt dieser sich entgegen der Pfeilrichtung F im Uhrzeigersinn um seine Befestigungsstelle drehend aus, wodurch der Schieber 39 nach rechts bewegt wird und die Verklinkungsstelle mit der Nase 37 gelöst wird. Auch hierdurch wird der Schalter bleibend geöffnet.

Mittels der Platinen 19 wird das Schaltschloss mit dem Schaltknebel 22 und dem Kontakthebel 16 und über die Litze 15 auch mit der linken Klemme 12 zu einer Einheit verbunden, die vormontiert und einheitlich in das Schaltergehäuse eingesetzt werden kann.

Die Fig. 2 zeigt, dass die Anordnung von Magnetauslöser, Thermoauslöser und Anschlussklemme 11, ebenfalls eine Einheit bildet, die zusammenhängend in das Gehäuse eines elektrischen Leitungsschutzschalters eingebaut werden kann.

## Patentansprüche

1. Leitungsschutzschalter mit einem elektromagnetischen Auslöser (43) mit Magnetanker (44), einem thermischen Auslöser (41), einem festen und einem beweglichen Kontaktstück (64, 28), einem vom thermischen und magnetischen Auslöser (41, 43) auslösbaren Schaltschloss mit einer durch einen Auslösehebel (38) und einen ortsfest drehbar gelagerten, ein Langloch (34) zur Führung eines Bügels (33) aufweisenden Klinkenhebel (35) gebildeten Verklinkungsstelle, wobei der Magnetanker direkt zur Öffnung auf das bewegliche Kontaktstück einwirkt und das Schaltschloss das bewegliche Kontaktstück bleibend öffnet, mit einem aus der Frontwand des Gehäuses herausragenden Schaltknebel (22) zur manuellen Betätigung des Schaltschlosses und mit einem Zwischenhebel (31), der an seinem einen Ende mit dem Kontakthebel (16) und mit seinem anderen Ende an einem Schenkel des Bügels (33) angelenkt ist und mit diesem Schenkel in das Langloch (34) eingreift, wobei der andere Schenkel des Bügels (33) am Schaltknebel (22) angelenkt ist, dadurch gekennzeichnet, dass der Zwischenhebel (31), der Klinkenhebel (35) und das Langloch (34) annähernd parallel zur Frontwand (1 OA) und parallel zu den Seitenwänden des Gehäuses (10) verlaufend geführt sind und dass der Auslösehebel (38) zusammen mit dem Schaltknebel (22) auf einer ortsfesten Achse (21) gelagert ist.

2. Leitungsschutzschalter nach Anspruch 1, dadurch gekennzeichnet, dass der thermische Auslöser (41) und der Magnetanker (44) mit dem Auslösehebel (38) mittels eines Übertragungsschiebers (39) zur Auslösung des Schaltschlosses gekoppelt sind, welcher Übertragungsschieber in einer annähernd parallel zur vorderen Frontwand im Gehäuse angeordneten Führungsnut (40) geführt ist und der sowohl der Übertragung der Bewegung des thermischen Auslösers (41) als auch des Magnetankers (44) auf den Auslösehebel (38) dient.

3. Leitungsschutzschalter nach Anspruch 2, dadurch gekennzeichnet, dass ein Drehlager (50) für einen Doppelarmhebel (42) angeformt ist, der zur Übertragung der Bewegung des Magnetankers (44) auf den Übertragungsschieber (39) dient.

4. Leitungsschutzschalter nach einem der vorhergehenden Ansprüche, dadurch gekennzeichnet, dass der Kontakthebel (16), der Schaltknebel (22) und der Klinkenhebel (35) zwischen zwei L-förmigen Platinen (19) gelagert sind, wobei der eine Schenkel der Platinen (19) die Kontakthebelachse (17) und der andere Schenkel die Schaltknebelachse (21) und die Klinkenhebelachse (36) aufnehmen.

5. Leitungsschutzschalter nach einem der vorhergehenden Ansprüche, dadurch gekennzeichnet, dass das Magnetjoch eine Verlängerung (53) aufweist, an dessen Ende der thermische Auslöser (41) befestigt ist.

6. Leitungsschutzschalter nach Anspruch 5, dadurch gekennzeichnet, dass die Verlängerung (53) Y-förmig ausgebildet ist, an deren Steg der thermische Auslöser befestigt ist, und dass zur Justierung zwischen den beiden Schenkeln der Verlängerung (57, 57A) eine Justierschraube (56) vorgesehen ist, die in einem Innengewinde an einem Schenkel (57) geführt ist und an der Innenseite des anderen Schenkels anliegt, dergestalt, dass durch Veränderung der Öffnungsweite der beiden Schenkel und dadurch Veränderung der Lage des Steges (55) bezogen auf die Schenkel eine Justierung des thermischen Auslösers ermöglicht ist.

7. Leitungsschutzschalter nach einem der vorhergehenden Ansprüche, dadurch gekennzeichnet, dass das das feste Kontaktstück (14) tragende Lichtbogenleitblech (62) ohne Knickstelle mit grossem Radius gebogen im Gehäuse angeordnet ist.

## Claims

1. Automatic cut-out having an electromagnetic breaker (43) with a magnetic armature (44), a thermal breaker (41), a fixed and a movable contact piece (64, 28), a switch latch which can be released by the thermal and magnetic breaker (41, 43) and which has a latching point formed by a release lever (38) and a pawl lever (35) rotatably mounted fixed in place and having a slot (34) for guiding a shackle (33), the magnet armature exerting an opening action directly on the movable contact piece and the switch latch opening the movable contact piece permanently, with a switch handle (22) projecting from the front wall of the housing intended for the manual actuation of the switch latch, and with an intermediate lever (31) which is articulated at its one end on the contact lever (16) and at its other end on one leg of the shackle (33) and which engages into the slot (34) with this leg, the other leg of the shackle (33) being articulated on the switch handle (22), characterized in that the intermediate lever (31 ), the pawl lever (35) and the slot (34) are guided so as to extend approximately parallel to the front wall (1 OA) and parallel to the side walls of the housing (10), and in that the release lever (38) is mounted, together with the switch handle (22), on an axle (21) fixed in place.

2. Automatic cut-out according to Claim 1, characterized in that the thermal breaker (41) and the magnet armature (44) are coupled to the release lever (38) by means of a transmission slide (39) for releasing the switch latch, this transmission slide being guided in a guide groove (40) provided in the housing approximately parallel to the front wall and serving for transmitting the movement of both the thermal breaker (41) and the magnet armature (44) to the release lever (38).

3. Automatic cut-out according to Claim 2, characterized in that formed on the magnet yoke of the magnetic breaker is a pivot bearing (50) for a two- armed lever (42) which serves for transmitting the movement of the magnet armature (44) to the transmission slide (39).

4. Automatic cut-out according to one of the preceding claims, characterized in that the contact lever (16), the switch handle (22) and the pawl lever (35) are mounted between two L-shaped plates (19), one leg of the plates (19) receiving the contact-lever axle (17) and the other leg receiving the switch-handle axle (21) and the pawl lever axle (36).

5. Automatic cut-out according to one of the preceding claims, characterized in that the magnet yoke has an extension (53), to the end of which is fastened the thermal breaker (41).

6. Automatic cut-out according to Claim 5, characterized in that the extension (53) is made Y-shaped, the thermal breaker being fastened to its web, and in that for adjustment purposes there is, between the two legs of the extension (57, 57A), an adjusting screw (56) which is guided in an internal thread on one leg (57) and which rests against the inner fase of the other leg, in such a way that it is possible to adjust the thermal breaker by varying the aperture width of the two legs and thereby varying the position of the web (55) in relation to the legs.

7. Automatic cut-out according to one of the preceding claims, characterized in that the arc guide plate (62) carrying the fixed contact piece (14) is arranged in the housing in a curve of large radius without a break.

## Revendications

1. Disjoncteur de protection de ligne doté d'un déclencheur électromagnétique (43) avec armature (44), d'un déclencheur thermique (41 d'une pièce de contact fixe (64) et d'une pièce de contact mobile (28), d'un verrou pouvant être déclenché par les déclencheurs thermique (41) et magnétique (43) et possédant un emplacement d'encliquetage formé par un levier de déclenchement (38) et par un levier à cliquet (35) monté pivotant en position fixe et présentant un trou oblong (34) pour le guidage d'un étrier (33), l'armature agissant directement sur la pièce de contact mobile pour l'ouvrier et le verrou maintenant la pièce de contact mobile ouverte, ce disjoncteur étant en outre doté d'une manette de commutation (22), faisant saillie sur la paroi frontale du boîtier, destinée à actionner manuellement le verrou et d'un levier intermédiaire (31) articulé à l'une de ses extrémités au levier de contact (16) et à son autre extrémité à une branche de l'étrier (33), ce levier intermédiaire s'engageant avec cette branche dans le trou oblong (34), l'autre branche de l'étrier (33) étant articulée à la manette de commutation (22), caractérisé en ce que le levier intermédiaire (31), le levier à cliquet (35) et la trou oblong (34) sont guidés dans leur mouvement presque parallèlement à la paroi frontale (10A) et parallèlement aux parois latérales du boîtier (10), et en ce que le levier de déclenchement (38) est monté, conjointement avec la manette de commutation (22), sur un axe fixe (21 ).

2. Disjoncteur de protection de ligne selon la revendication 1, caractérisé en ce que le déclencheur thermique (41) et l'armature (44) sont couplés au levier de déclenchement (38) au moyen d'un coulisseau de transmission (39), en vue de déclencher le verrou, ce coulisseau de transmission étant guidé dans une rainure de guidage (40) sensiblement parallèle à la paroi frontale avant dans le boîtier, et permettant aussi bien la transmission du movement du déclencheur thermique (41) que de l'armature (44) au levier de déclenchement (38).

3. Disjoncteur de protection de ligne selon la revendication 2, caractérisé en ce que sur la culasse du déclencheur magnétique est formé un palier de pivotement (50) pour un levier à deux bras (42) permettant la transmission du mouvement de l'armature (44) au coulisseau de transmission (39).

4. Disjoncteur de protection de ligne selon l'une des revendications précédentes, caractérisé en ce que le levier de contact (16), la manette de commutation (22) et le levier à cliquet (35) sont disposés entre deux platines (19) en forme de L, une aile des platines (19) recevant l'axe (17) du levier de contact et l'autre aile l'axe (21) de la manette de commutation ainsi que l'axe (36) du levier à cliquet.

5. Disjoncteur de protection de ligne selon l'une des revendications précédentes, caractérisé en ce que la culasse présente un prolongement (53) à l'extrémité duquel est fixé le déclencheur thermique (41).

6. Disjoncteur de protection de ligne selon la revendication 5, caractérisé en ce que le prolongement (53) a une forme de Y sur l'âme de laquelle est fixé de déclencheur thermique, et en ce qu'en vue du réglage est prévue entre les deux branches du prolongement (57, 57A) une vis de réglage (56) engagée dans un trou taraudé d'une branche (57) et appliquée sur la face interne de l'autre branche, de façon à permettre, par modification du degré d'ouverture des deux branches et, en conséquence, par modification de la position de l'âme (55) par rapport aux branches, un réglage du déclencheur thermique.

7. Disjoncteur de protection de ligne selon l'une des revendications précédentes, caractérisé en ce que la rampe d'arc (62) supportant la pièce de contact fixe (14) est disposée en arc à grand rayon dans le boîtier, sans point de brisure.
